# FASCICULE DE BREVET EUROPEEN

(11) **EP 1 493 493 B1**
(45) Date de publication et mention de la délivrance du brevet: **23.01.2008**
(21) Numéro de dépôt: 04291531.4
(22) Date de dépôt: 17.06.2004
(51) Int. Cl.: B05B 11/00

(54) **Ensemble de distribution de produit**
Produktabgabeanordnung
Product dispensing assembly

(30) Priorité: 04.07.2003 FR 0308231
(43) Date de publication de la demande: 05.01.2005
(73) Titulaire: QUALIPAC, 92200 Neuilly-Sur-Seine (FR)
(72) Inventeur: Vert, Gilles, 15000 Aurillac (FR)
(74) Mandataire: Prieur, Patrick

(56) Documents cités:
- EP-A- 0 653 359
- US-A- 5 560 544
- US-A- 5 941 428
- US-A1- 2001 037 990
- US-A1- 2002 066 751

## Description

L'invention concerne un ensemble de distribution de produit, en particulier de produit cosmétique, destiné à être fixé sur le col d'un flacon présentant un bourrelet extérieur.

EP-A-0653 359 décrit un ensemble comprenant les caractéristiques du préambule de la revendication 1.

L'objet de l'invention est de constituer un ensemble pré-assemblé pouvant être transporté prêt à être monté sur le flacon, puis positionné et fixé sur le flacon en un seul mouvement.

Pour ce faire, conformément à l'invention, la pompe présente les caractéristiques de la revendication 1.

Ainsi, l'ensemble et le flacon étant généralement réalisés sur des chaînes de production différentes, l'ensemble peut être assemblé puis transporté en l'état pour être ensuite aisément fixé sur le flacon d'un unique mouvement de translation suivant la direction d'allongement.

Cette solution est simple, fiable, robuste, peu coûteuse et très avantageuse.

Conformément à l'invention, le diamètre de l'alésage du manchon est inférieur au diamètre de la surface extérieure de l'élément de fixation de 0,3 à 0,4 millimètre. On obtient ainsi un frottement satisfaisant.

Afin d'améliorer encore la fiabilité de l'ensemble et en particulier l'obtention d'une force de frottement s'exerçant entre le manchon et l'élément de fixation sensiblement identique pour tout ensemble, selon une caractéristique avantageuse conforme à l'invention, l'ensemble comprend en outre une jupe cylindrique s'étendant sensiblement suivant la direction d'allongement depuis la périphérie du disque, sensiblement dans le prolongement des pattes, mais du côté opposé à la jupe cylindrique par rapport au disque, ladite jupe présentant ladite surface extérieure.

Le guidage du manchon par rapport à l'élément de fixation est ainsi amélioré.

Pour une bonne robustesse de l'ensemble et une tenue dans le temps du serrage entre le manchon et l'élément de maintien, de préférence le manchon et l'élément de fixation sont réalisés en Polyoxyméthylène.

Conformément à l'invention, le manchon est avantageusement intégré à un enjoliveur présentant une cavité dans laquelle ledit poussoir est noyé.

La présence d'un enjoliveur entourant l'ensemble améliore l'aspect de l'ensemble. L'intégration en une seule pièce du manchon et de l'enjoliveur permet d'en réduire le coût.

Selon une caractéristique complémentaire, le manchon intègre en outre une jupe cylindrique s'étendant suivant la direction d'allongement autour du manchon.

Cette jupe permet de masquer le manchon qui risque d'être légèrement déformé autour de l'élément de fixation et d'intégrer plus harmonieusement l'ensemble au flacon.

L'invention va apparaître encore plus clairement dans la description qui va suivre, faite en référence aux dessins annexés illustrant un ensemble conforme à l'invention lors de trois étapes d'assemblage consécutives.

Les figures 1 à 3 illustrent un ensemble 1 permettant de distribuer un fluide contenu dans un flacon 38. Le flacon comprend un col 34 présentant une extrémité supérieure 34a et un bourrelet extérieur 36.

L'ensemble 1 est destiné à venir se fixer sur le col 34 du flacon 38. Il comprend essentiellement une pompe 2, un poussoir 4, un élément de fixation 16 et un enjoliveur 8.

La pompe 2 comprend un corps 12 et une tige de commande 14 coulissant dans le corps 12 suivant une direction longitudinale 10.

Le poussoir 4, sensiblement cylindrique, intègre un alésage s'étendant suivant la direction longitudinale 10 dans lequel l'extrémité libre de la tige de commande 14 est étroitement reçue. Il est recouvert d'une coiffe 6.

L'élément de fixation 16 intègre le corps 12 de pompe et comprend en outre un disque 18, une jupe 20 et des pattes 22 élastiquement déformables.

Le disque s'étend sensiblement perpendiculairement à la direction d'allongement 10. Il est destiné à venir reposer sur l'extrémité supérieure 34a du col du flacon par l'intermédiaire d'un joint d'étanchéité.

La jupe 20 s'étend sensiblement suivant la direction d'allongement depuis la périphérie du disque 18 et présente une surface extérieure cylindrique 21 de section circulaire.

Les pattes 22 s'étendent sensiblement dans le prolongement de la jupe 20, mais du côté opposé à la jupe cylindrique par rapport au disque. Elles présentent une extrémité renflée 24 destinée à venir se positionner derrière le bourrelet extérieur 36 du col du flacon. Elles sont radialement déformables par rapport à la direction d'allongement 10.

L'enjoliveur 8 comprend un manchon cylindrique 28, une cavité 26 dans laquelle est entièrement disposé le poussoir 4 et une jupe cylindrique 32 s'étendant suivant la direction d'allongement 10 en regard du manchon 28.

Le manchon 28 présente un alésage circulaire 30 s'étendant suivant la direction d'allongement 10, dans lequel l'élément de fixation 16 est étroitement reçu. Plus précisément, il existe un léger serrage, avantageusement 3 à 4 dixièmes de millimètre, entre l'alésage 30 et la jupe 20 de l'élément de fixation, de sorte à générer un frottement s'opposant au déplacement relatif de l'élément de fixation 16 par rapport à l'enjoliveur 8.

Tel qu'illustré à la figure 1, pour assembler l'ensemble 1 sur le col 34 du flacon 38, l'ensemble 1 est positionné au-dessus du col 34, sensiblement coaxialement par rapport au col. Le manchon 28 s'étend alors étroitement au contact de la jupe 20, mais à l'écart des pattes 22.

Puis, on déplace l'enjoliveur 8 suivant la direction 10. Les pattes 22 se déforment alors radialement pour passer le bourrelet extérieur 36, puis reviennent par retour élastique sensiblement dans le prolongement de la surface extérieure 21 de la jupe 20, leur extrémité renflée 24 s'étendant alors derrière le bourrelet extérieur 36. Le disque 18 vient alors en butée contre l'extrémité supérieure 34a du col du flacon par l'intermédiaire du joint d'étanchéité 40.

Du fait, du serrage entre le manchon 28 et la jupe 20, ces deux pièces sont restées immobiles jusqu'ici l'une par rapport à l'autre.

Puis, en poursuivant le déplacement de l'enjoliveur 8 suivant la direction d'allongement 10, on fait coulisser le manchon 28 par rapport l'élément de fixation 16, jusqu'à l'amener autour des pattes et y compris de leur extrémité renflée 24.

L'ensemble 1 est alors parfaitement maintenu sur le col 34 du flacon 38.

## Revendications

1. Ensemble (1) de distribution de produit, en particulier de produit cosmétique, destiné à être fixé sur le col (34) d'un flacon (38) présentant un bourrelet extérieur (36), ledit ensemble comprenant :
- une pompe (2) présentant un corps (12) et une tige de commande (14), ladite tige de commande se déplaçant suivant une direction longitudinale (10) par rapport au corps,
- un poussoir (4) relié à ladite tige de commande de la pompe,
- un élément de fixation (16) solidaire du corps de la pompe et comprenant :
un disque (18) s'étendant sensiblement perpendiculairement à la direction d'allongement et destiné à reposer sur l'extrémité (34a) du coi du flacon,
• une surface extérieure (21) cylindrique s'étendant suivant la direction d'allongement,
• des pattes (22) élastiquement déformables s'étendant sensiblement dans le prolongement de la surface extérieure, lesdites pattes présentant une extrémité renflée (24) destinée à venir se positionner derrière le bourrelet extérieur (36) du col du flacon,
- un manchon cylindrique (28) présentant un alésage (30) s'étendant suivant la direction d'allongement autour de la surface extérieure (21) de l'élément de fixation.
- l'alésage (30) du manchon présentant un diamètre légèrement inférieur au diamètre de la surface extérieure (21) de l'élément de fixation, afin de générer une force de frottement s'opposant au déplacement relatif du manchon (28) par rapport à l'élément de fixation (16), ladite force de frottement étant telle qu'en agissant sur le manchon suivant la direction longitudinale (10) par rapport au col (34) du flacon, les pattes (22) se déformant élastiquement pour passer le bourrelet extérieur (36), sans engendrer de déplacement relatif du manchon (28) par rapport à l'élément de fixation (16), puis lorsque l'élément de fixation est arrivé en butée contre l'extrémité du col du flacon, le manchon (28) coulissant par rapport à l'élément de fixation (16) suivant la direction d'allongement jusqu'à entourer ses pattes élastiques,
**caractérisé en ce que**
- l'élément de fixation comprend une jupe (20) cylindrique s'étendant sensiblement suivant la direction d'allongement depuis la périphérie du disque (18), sensiblement dans le prolongement des pattes (22), mais du côté opposé à la jupe cylindrique par rapport au disque, ladite jupe (20) présentant ladite surface extérieure (21).

2. Ensemble selon la revendication 1, **caractérisé en ce que** le manchon (28) est intégré à un enjoliveur (8) présentant une cavité (26) dans laquelle ledit poussoir (4) est entièrement disposé.

3. Ensemble selon la revendication 2, **caractérisé en ce que** l'enjoliveur (8) intègre en outre une jupe (32) s'étendant suivant la direction d'allongement (10) autour du manchon (28).

4. Ensemble selon l'une quelconque des revendications précédentes, **caractérisé en ce que** le manchon (28) et l'élément dé fixation (16) sont réalisés en polyoxyméthylène.

5. Ensemble selon l'un quelconque des revendications précédentes, **caractérisé en ce que** le diamètre de l'alésage du manchon (28) est inférieur au diamètre de la surface extérieure (21) de l'élément de fixation (16) de 0,3 à 0,4 millimètre.

## Claims

1. Product dispensing assembly (1), in particular for a cosmetic product, which is intended to be fixed to the neck (34) of a bottle (38) which has an outer collar (36), said assembly comprising:
- a pump (2) having a body (12) and a control rod (14), said control rod moving in a longitudinal direction (10) relative to the body,
- a push-button (4) which is connected to said control rod of the pump,
- a fixing element (16) which is fixedly joined to the body of the pump and which comprises:
• a disc (18) which extends substantially perpendicularly relative to the extension direction and which is intended to rest on the end (34a) of the neck of the bottle,
• a cylindrical outer surface (21) which extends in the extension direction,
• resiliently deformable limbs (22) which extend substantially in continuation of the outer surface, said limbs having an enlarged end (24) which is intended to be positioned behind the outer collar (36) of the neck of the bottle,
- a cylindrical sleeve (28) which has a hole (30) which extends in the extension direction around the outer surface (21) of the fixing element,
- the hole (30) of the sleeve having a diameter which is slightly less than the diameter of the outer surface (21) of the fixing element in order to generate a friction force which acts counter to the relative displacement of the sleeve (28) in relation to the fixing element (16), said friction force being such that, when the sleeve is acted upon in the longitudinal direction (10) relative to the neck (34) of the bottle, the limbs (22) becoming resiliently deformed in order to pass the outer collar (36), without producing any relative displacement of the sleeve (28) in relation to the fixing element (16), then when the fixing element has moved into abutment against the end of the neck of the bottle, the sleeve (28) sliding relative to the fixing element (16) in the extension direction until it surrounds the resilient limbs thereof,
**characterised in that**
- the fixing element comprises a cylindrical skirt (20) which extends substantially in the extension direction from the periphery of the disk (18), substantially in continuation of the limbs (22), which are at the opposite side of the disk with respect to the cylindrical skirt,said skirt (20) having said outer surface (21).

2. Assembly according to claim 1, **characterised in that** the sleeve (28) is integrated in a decorative means (8) which has a cavity (26), in which said push-button (4) is completely arranged.

3. Assembly according to claim 2, **characterised in that** the decorative means (8) further includes a skirt (32) which extends in the extension direction (10) around the sleeve (28).

4. Assembly according to any one of the preceding claims, **characterised in that** the sleeve (28) and the fixing element (16) are composed of polyoxymethylene.

5. Assembly according to any one of the preceding claims, **characterised in that** the diameter of the hole of the sleeve (28) is from 0.3 to 0.4 millimetres smaller than the diameter of the outer surface (21) of the fixing element (16).

## Patentansprüche

1. Produktabgabeanordnung (1) insbesondere eines kosmetischen Produktes, die dazu bestimmt ist, an dem Hals (34) eines Fläschchens (38) befestigt zu werden, das einen äußeren Wulst (36) hat, wobei die Anordnung aufweist:
- eine Pumpe (2) mit einem Körper (12) und einer Steuerstange (14), die sich in einer Längsrichtung (10) bezüglich des Körpers verschiebt,
- eine Druckvorrichtung (4), welche mit der Steuerstange der Pumpe verbunden ist,
- ein Befestigungselement (16), das mit dem Körper der Pumpe einstückig ist und aufweist:
• eine Scheibe (18), welche sich im wesentlichen senkrecht zu der Längsrichtung erstreckt und dazu bestimmt ist, auf dem Ende (34a) des Halses des Fläschchens aufzusitzen,
• eine äußere zylindrische Oberfläche (21), die sich in der Längsrichtung erstreckt,
• elastisch verformbare Halter (22), die sich im wesentlichen in der Verlängerung der äußeren Oberfläche erstrecken und ein bauchiges Ende (24) aufweisen, das dazu bestimmt ist, sich hinter dem äußeren Wulst (36) des Fläschchenhalses zu positionieren,
- eine zylindrische Muffe (28), die eine Bohrung (30) aufweist, welche sich in der Längsrichtung um die äußere Oberfläche (21) des Befestigungselementes erstreckt,
- wobei die Bohrung (30) der Muffe einen Durchmesser aufweist, der leicht kleiner als der Durchmesser der äußeren Oberfläche (21) des Befestigungselementes ist, damit eine Reibungskraft erzeugt wird, die sich der relativen Verschiebung der Muffe (28) bezüglich des Befestigungselementes (16) entgegensetzt, wobei die Reibungskraft derart ist, dass sich bei ihrer Wirkung auf die Muffe in der Längsrichtung (10) bezüglich des Kragens (34) des Fläschchens die Halter (22) elastisch verformen, um den äußeren Wulst (36) zu passieren, ohne eine relative Verschiebung der Muffe (28) bezüglich des Befestigungselementes (16) zu erzeugen, wobei dann, wenn das Befestigungselement gegen das Ende des Kragens des Fläschchens in Anschlag gekommen ist, die Muffe (28) bezüglich des Befestigungselementes (16) in der Längsrichtung bis zum Umgeben ihrer elastischen Halter gleitet, **dadurch gekennzeichnet, dass**
- das Befestigungselement einen zylindrischen Mantel (20) aufweist, der sich im wesentlichen in der Längsrichtung von dem Umfang der Scheibe (18) im wesentlichen in der Verlängerung der Halter (22), aber auf der dem Halter (22) bezüglich der Scheibe gegenüberliegenden Seite erstreckt, wobei der Mantel (20) die äußere Oberfläche (21) aufweist.

2. Anordnung nach Anspruch 1, **dadurch gekennzeichnet, dass** die Muffe (28) in einer Verzierung (8) integriert ist, welche eine Vertiefung (26) aufweist, in welcher die Stoßvorrichtung (4) vollkommen angeordnet ist.

3. Anordnung nach Anspruch 2, **dadurch gekennzeichnet, dass** die Verzierung (8) ferner einen Mantel (32) einbezieht, der sich in der Längsrichtung (10) um die Muffe (28) erstreckt.

4. Anordnung nach einem der vorhergehenden Ansprüche, **dadurch gekennzeichnet, dass** die Muffe (28) und das Befestigungselement (16) aus Polyoxymethylen hergestellt sind.

5. Anordnung nach einem der vorhergehenden Ansprüche, **dadurch gekennzeichnet, dass** der Bohrungsdurchmesser der Muffe (28) um 0,3 bis 0,4 mm kleiner als der Durchmesser der äußeren Oberfläche (21) des Befestigungselementes (16) ist.
